# EUROPÄISCHE PATENTSCHRIFT

(11) **EP 0 078 066 B1**
(45) Veröffentlichungstag und Bekanntmachung des Hinweises auf die Patenterteilung: **02.04.1986**
(21) Anmeldenummer: 82112059.9
(22) Anmeldetag: 03.12.1980
(51) Int. Cl.: B65B 19/22, B65B 11/58

(54) **Vorrichtung zum Verpacken von Zigaretten o.ä.**
Apparatus for packaging cigarettes or similar articles
Dispositif pour l'emballage des cigarettes ou objets analogues

(30) Priorität: 07.12.1979 DE 2949252
(43) Veröffentlichungstag der Anmeldung: 04.05.1983
(62) Teilanmeldung aus: 80107541.7
(73) Patentinhaber: FOCKE & CO., 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

## Beschreibung

Die Erfindung betrifft eine Vorrichtung zum Verpacken von Zigaretten oder ähnlichen stabförmigen Gegenständen gemäss dem Oberbegriff des Patentanspruches 1.

Eine solche Vorrichtung ist aus der DE-A-1 511 585 bekannt. Dort werden Stanniolpackungen von einem ersten Revolver (Stanniolrevolver) zu einem zweiten Revolver (Papierrevolver) übergeben. Der Papierrevolver weist Taschen auf, in denen die Stanniolpackungen in einer solchen Ausrichtung liegen, dass ihre nach aussen weisende breite Fläche frei liegt. Allerdings sind diese Taschen nicht genau an die Grösse der Stanniolpackungen angepasst, sondern deutlich grösser. Aus diesem Grunde wird dort auch ein seitliches, federvorgespanntes Halteorgan benötigt, welches eine schmale Seite der Stanniolpackung hält. Der dem beschriebenen Revolver vorgeschaltete Revolver weist dagegen keine Taschen auf. Vielmehr handelt es sich dort um eine Trommel, die an ihrem Aussenumfang verteilte Transportnasen mit in Drehrichtung senkrechter Vorderkante und abfallender Hinterkante aufweist. Der Bereich zwischen benachbarten Nasen ist erheblich grösser als eine Stanniolpackung, so dass bei bestimmten Drehstellungen der Trommel die Packung durch ihr Eigengewicht der Transportnase voreilt.

Hervorzuheben ist, dass bei der DE-A-1 511 585 keine unverpackten Zigarettengruppen bearbeitet werden, sondern nur bereits halbfertig verpackte Stanniolpackungen.

Die US-A-2 608 039 (entsprechend deutscher Patentschrift 906 678) zeigt eine Verpackungsmaschine für Zigaretten, bei der die Zigarettengruppen axial in eine vorgeformte Stanniolhülle eingeschoben werden. Erst diese Stanniolpakkungen werden dann einem Stanniolrevolver zugeführt. Ein federvorgespannter Auswerfer drückt bei Freigabe der entsprechenden Tasche des Revolvers die Stanniolgruppe heraus. Dies erfordert allerdings während des gesamten Umlaufs des Revolvers - mit Ausnahme an der Auswerfstation - eine Gegenkraft bzw. -führung, da anderenfalls die Stanniolpackungen vorher ausgeworfen würden.

Die GB-A-1 170 732 sowie die DD-A-55 276 zeigen ebenfalls Verpackungsmaschinen mit Revolvern, die jedoch - wie der oben beschriebene Stand der Technik - noch unverpackte Zigarettengruppen nicht handhaben können. Vielmehr muss auch diesen beiden Vorrichtungen stets eine Stanniolpackung zugeführt werden.

Die Forderungen der Praxis richten sich auf Verpackungsmaschinen mit immer höheren Leistungen, also Stückzahlen je Zeiteinheit. Dem steht die Notwendigkeit einer schonenden Behandlung des Packungsinhalts, nämlich der Zigaretten, entgegen. Diese sind gegenüber Stossbelastungen, starken Beschleunigungen und sonstigen mechanischen Einflüssen äusserst empfindlich.

Ausgehend von der Vorrichtung der eingangs genannten Art ist es Aufgabe der Erfindung, eine Verpackungsmaschine vorzuschlagen, mit der insbesondere Zigaretten bei höherer Leistung der Verpackungsmaschine schonend verarbeitet werden können.

Diese Aufgabe wird erfindungsgemäss durch die kennzeichnenden Merkmale des Patentanspruches 1 gelöst.

Wichtig ist, dass mit der erfindungsgemässen Vorrichtung die Gegenstände kontinuierlich gefördert werden und ohne nennenswerte Verschiebung in Radialrichtung, also lediglich durch den Transport in Umfangsrichtung der Revolver vom einen zum anderen geleitet werden können. Zu diesem Zweck werden die Taschen der Revolver durch Radialbewegung von seitlichen Begrenzungen zeitweilig gebildet und wiederaufgehoben. Dadurch ist es möglich, dass die Gegenstände ohne Verschiebung in Radialrichtung von einem Revolver an den nächstfolgenden übergeben werden können. Dabei kommt es während der gegenläufigen Umdrehung der benachbarten Revolver zur Bildung der Tasche auf der einen - bei gleichzeitiger Aufhebung der Taschen auf der gegenüberliegenden Seite. Die Gegenstände werden bei diesem Vorgang durch ein in Radialrichtung wirkendes Stützorgan (ortsfeste Führungsstege) in Position gehalten.

Vorteilhafte Ausgestaltungen und Weiterbildungen der Erfindung sind den Unteransprüchen zu entnehmen. Besonders vorteilhaft wird die Vorrichtung nach der Erfindung bei der Herstellung von sogenannten Zigaretten-Weichpackungen angewandt, also für Packungen, bei denen die betreffenden Zuschnitte - auch der Papier- Zuschnitt - verhältnismässig dünnwandig und dadurch formbar sind.

Im folgenden wird die Erfindung anhand eines Ausführungsbeispieles im Zusammenhang mit der Zeichnung ausführlicher erläutert. Es zeigt:
Fig. 1 eine quaderförmige Packung, nämlich eine Weichpackung für Zigaretten in perspektivischer Darstellung;
Fig. 2 eine Ausführungsform der Vorrichtung in schematischer Seitenansicht bzw. im Vertikalschnitt;
Fig. 3 einen Teil eines ersten Faltrevolvers der Vorrichtung gemäss Fig. 2 in vergrössertem Massstab;
Fig. 4 und Fig. 5 eine Einzelheit im Bereich der Übergabe von Gegenständen vom ersten zum zweiten Faltrevolver in zwei Stellungen, bei nochmals vergrössertem Massstab.

Das in den Zeichnungen dargestellte Ausführungsbeispiel einer Verpackungsmaschine ist vorzugsweise für die Herstellung von Weichpackungen 20 geeignet. Diese bestehen aus einem Inneneinschlag, nämlich einem Stanniol-Zuschnitt 21, und einer Aussenumhüllung, nämlich einem Papier-Zuschnitt 22. Der Stanniol-Zuschnitt 21 umhüllt allseitig eine quaderförmig angeordnete Zigarettengruppe 23 und bildet mit dieser einen quaderförmigen Stanniolblock 24. Diese wiederum ist durch den becherförmig ausgebildeten, also oben offenen Papierzuschnitt 22 umhüllt.

Die so gestaltete Packung bildet verhältnismässig grossflächige Vorder- und Rückseiten 25 bzw. 26, längliche, verhältnismässig schmale Seitenflächen 27 und 28 sowie mit gleicher Breite ausgebildete Stirnflächen 29 und 30.

Der Stanniol-Zuschnitt 21 und entsprechend der Papier-Zuschnitt 22 werden im vorliegenden Falle nach dem «Querabwickelverfahren» unter Bildung eines Schlauches in einer Zwischenfaltstellung um die Zigarettengruppe 23 bzw. den Stanniolblock 24 herumgelegt. Dabei wird ein Randlappen 31, der in Fig. 1 anhand des Papier-Zuschnitts 22 gezeigt ist, mit der Rückseite 26 des Papier-Zuschnitts 22 verbunden. Die bei der vorstehenden Zwischenfaltung beidseitig (Stanniol-Zuschnitt 21) bzw. im Bereich des Bodens (Papier-Zuschnitt 22) überstehenden Zuschnitteile werden anschliessend in die Ebene der Stirnflächen 29, 30 gefaltet.

Die in den Fig. 2-5 gezeigte Ausführungsform der Vorrichtung ist besonders für kontinuierlichen Arbeitsablauf geeignet. Einem Zigarettenrevolver 66 folgen Stanniolrevolver 67 und ein Papierrevolver 68. Von letzterem werden die Weichpakkungen 20 (kontinuierlich) durch einen Abförderer 69 übernommen. Der Zigarettenrevolver 66 besteht im vorliegenden Falle aus einer Mehrzahl von jeweils an einem Haltearm 70 angeordneten Taschen 71, in denen je eine Zigarettengruppe 23 nach Entnahme aus dem Zigarettenmagazin 35 Aufnahme findet. Die Taschen 71 sind an besonderen Taschenaufnahmen 72 angebracht, die ihrerseits bewegbar, im vorliegenden Falle schwenkbar, an den Enden der Haltearme 70 angebracht sind. Die Bewegung der Taschenaufnahmen 72 und damit der Taschen 71 wird derart gesteuert, dass bei fortlaufender Weiterbewegung, nämlich Umdrehung der Haltearme 70, die Taschen 71 momentan angehalten werden, nämlich im Bereich der Auslaufschächte des Zigarettenmagazins 35 zur Übernahme einer Zigarettengruppe 23.

In gleicher Weise vollzieht sich die Übergabe der Zigarettengruppe 23 von dem Zigarettenrevolver 66 an den Stanniolrevolver 67. Hier wird durch entsprechend gesteuerte Bewegung der Taschenaufnahme 72 im Bereich einer Übergabestation 73 ein momentaner Gleichlauf der Taschen 71 des Zigarettenrevolvers 66 mit Taschen 74 des Stanniolrevolvers 67 bewirkt. Während dieser Gleichlaufphase erfolgt die Übergabe der Zigarettengruppe 23 an die Tasche 74.

Bei dem gezeigten Ausführungsbeispiel sind die Taschen 71 des Zigarettenrevolvers 66 auf der radial aussenliegenden Seite weitgehend offen. Die Zigarettengruppe 23 wird lediglich durch nach innen gerichtete Abbiegungen 75 der aussenliegenden Ränder der Taschen 71 gehalten. Dadurch ist es möglich, durch einen in den mittleren Bereich der Taschen 71 eintretenden Übergabesteg 94 die Zigarettengruppe 23 aus der Tasche 71 heraus und in die Tasche 74 hinein zu fördern, und zwar infolge der abweichenden Bewegungsbahnen der Taschen 71 und 74.

In besonderer Weise sind der Stanniolrevolver 67 und der Papierrevolver 68 ausgebildet. Die Taschen 74 bestehen aus zwei relativ zueinander bewegbaren Teilen, nämlich einem Bodenteil 76 und einem Seitenteil 77. Letzteres erstreckt sich mit Segmentteilen 78 und 79 zu beiden Seiten des Bodenteils 76.

Das Bodenteil 76 ist hier als Ende jeweils eines radial gerichteten Arms 80 ausgebildet. Die Arme 80 wiederum sind stern- bzw. strahlenförmig an einem umlaufenden Trägerrad 81 angeordnet. Die Arme 80 sind auch zugleich Träger und Führung für die Seitenteile 77. Auf jedem Arm 80 ist ein Seitenteil 77 - den Arm 80 umschliessend - in Radialrichtung gleitend verschiebbar gelagert. Die Seitenteile 77 sind jeweils relativ zum Bodenteil 76 derart in Radialrichtung bewegbar, dass in einer nach aussen gerichteten Endstellung der Seitenteile 77 diese eine seitliche Begrenzung der Taschen 74 bilden. In der zurückgezogenen Stellung liegen die Seitenteile 77 bzw. deren Segmentteile 78 und 79 in gleicher (Umfangs-) Ebene wie die Bodenteile 76. Die Bewegung der Seitenteile 77 wird durch an diesen angeordnete Laufrollen 82 gesteuert, die in eine ortsfeste Kurvenbahn 83 eintreten.

Die Stanniol-Zuschnitte 21 werden dem Stanniolrevolver 67 durch eine Übergabewalze 84 von aussen her zugeführt, und zwar nach vorheriger Abtrennung von einer Bahn 85 des Verpackungsmaterials. Die Stanniol-Zuschnitte 21 werden an den Aussenumfang, also in die Mantelfläche, des Stanniolrevolvers 67 angelegt. Durch die in diesem Bereich zurückgezogenen Seitenteile 77 wird durch deren Segmentteile 78, 79 zusammen mit den Bodenteilen 76 eine im wesentlichen durchgehende, geschlossene Mantelfläche des Stanniolrevolvers 67 gebildet, an die die Stanniol-Zuschnitte 21 angelegt werden.

In dieser Stellung werden die Stanniol-Zuschnitte 21 im wesentlichen unmittelbar aufeinanderfolgend transportiert und durch Saugbohrungen 86 und 87 im Bodenteil 76 sowie in den Seitenteilen 77 (Segmentteile 78, 79) gehalten.

Im Bereich der Übergabestation 73 werden die Seitenteile 77 bei fortgesetzter Drehbewegung des Stanniolrevolvers 67 radial nach aussen bewegt. Dadurch wird die Tasche 74 mit zunehmender Tiefe in Radialrichtung aufgebaut. Zugleich wird die Zigarettengruppe 23 dem Stanniolrevolver 67 bzw. der betreffenden Tasche 74 zugeführt, und zwar unter Anlage an dem Bodenteil 76. Die Seitenteile 77 schliessen die zugeführte Zigarettengruppe 23 zunehmend durch die aussen bewegten Segmentteile 78, 79 seitlich ein.

Durch diese Radialbewegung des Seitenteils 77 wird zugleich der Stanniol-Zuschnitt 21 in diesem Bereich U-förmig gefaltet, und zwar unter entsprechender teilweiser Einhüllung der Zigarettengruppe 23. Ein breiter und ein schmaler Lappen (Rückseite und Randlappen) bleiben nach vollständiger Aufnahme der Zigarettengruppe 23 in der Tasche 74 bzw. in dem entsprechend geformten Stanniol-Zuschnitt 21 in Anlage an den Segmentteilen 78 und 79. Damit ist eine Teilfaltung des Stanniol-Zuschnitts 21 gegeben. Während der vorstehenden Relativbewegung von Bodenteil 76 und Seitenteil 77 und der dadurch bewirkten U-förmigen Faltung eines Teil des Stanniol-Zuschnitts 21 wird dieser durch die Saugbohrungen 86 des Bodenteils 76 (zusätzlich) gehalten und zugleich schlupfend von den Saugbohrungen 87 der Segmentteile 78, 79 abgezogen.

Im Anschluss an die Übergabestation 73 folgt eine weitere Faltung des Stanniol-Zuschnitts um die Zigarettengruppe 23 herum unter Ausbildung eines Stanniolblocks 24.

Die Zigarettengruppen 23 bzw. der Stanniolblock 24 werden in den nach aussen offenen Taschen 74 des Stanniolrevolvers 67 in einem Teilbereich durch einen aussenliegenden, ortsfesten bogenförmigen Haltesteg 88 fixiert. Dieser endet im Bereich einer Übergabestation 89 zwischen dem Stanniolrevolver 67 und dem Papierrevolver 68.

Mit Überdeckung schliesst an den Haltesteg 88 des Stanniolrevolvers 67 ein Überführungs- und Haltesteg 90 bzw. 94 an, der dem Papierrevolver 68 zugeordnet ist. Der vorgenannte Überführungs- und Haltesteg 90 bzw. 94 bewirkt die Überleitung des Stanniolblocks 24 von den Taschen 74 des Stanniolrevolvers 67 an die Taschen 91 des Papierrevolvers 68.

Dieser Übergabevorgang vollzieht sich in besonderer Weise, wie auch aus dem Detail gemäss Fig. 4 und 5 ersichtlich. Es findet dabei keine oder nur eine geringe Bewegung des Stanniolblocks 24 in Radialrichtung statt. Die Bewegungsbahn bei der Übergabe ist vielmehr tangential bzw. bogenförmig, nämlich in Umfangsrichtung zunächst des einen und dann des nachfolgenden Revolvers gerichtet.

Die Bewegung der beiden Revolver 67, 68 ist dabei so gesteuert, dass bei gegenläufiger Drehrichtung in je zwei Taschen 74 und 91 einander im Bereich der Übergabestation 89 begegnen und momentan gleichlaufen. Die Übergabe vollzieht sich dabei so, dass im weiteren Bewegungsablauf das Seitenteil 77 der Tasche 74 radial nach innen zurück und das Seitenteil 77 des folgenden Papierrevolvers 68 entsprechend radial nach aussen bewegt wird und dabei den Gegenstand, im vorliegenden Fall den Stanniolblock 24, übernimmt.

Bei dieser Übergabe des Stanniolblocks 24 erfolgt zugleich durch die Relativbewegung von Bodenteil 76 und Seitenteil 77 die U-förmige Faltung des Papier-Zuschnitts 22. Auch hier wieder kommen die analog vorhandenen Saugbohrungen 86 und 87 zur Wirkung. Die in Fig. 4 und 5 gezeigten Positionen lassen erkennen, dass der zu übergebende blockförmige Gegenstand (Stanniolblock 24) stets durch die sich abbauende Tasche 74 bzw. durch die sich aufbauende Tasche 91 auch seitlich erfasst ist.

Der Papierrevolver 68 ist demnach in gleicher Weise ausgebildet wie der Stanniolrevolver 67, insbesondere hinsichtlich des Aufbaus und der Arbeitsweise der Taschen 91. Insbesondere werden auch die Papierzuschnitte 22 von einer Bahn 92 abgetrennt und dem Papierrevolver 68 in der bereits anhand des Stanniolrevolvers 67 beschriebenen Weise zugeführt. Auch die Faltvorgänge unter Umhüllung des Stanniolblocks 24 vollziehen sich in entsprechender Weise.

Der Überführungs- und Haltesteg 90 bzw. 94 hält den Stanniolblock 24 während einer Transportstrecke in der Tasche 91 bzw. in dem teilweise gefalteten Papier-Zuschnitt 22. Es folgen dann Faltorgane geeigneter Art und schliesslich ein bereits beschriebener Haltesteg 88.

Auf Höhe der Übergabestation 89, jedoch auf der gegenüberliegenden Seite des Papierrevolvers 68, werden die fertigen Packungen 20 ebenfalls in fortlaufender tangentialer bzw. Umfangsbewegung an einen kontinuierlich umlaufenden Abförderer 69 übergeben.

Der kontinuierliche, gleichförmige Bewegungsablauf der Packungen bzw. Blöcke längs ausschliesslich kurvenförmiger, stufenfrei aneinander anschliessender Bewegungsbahnen zeichnet dieses Ausführungsbeispiel aus.

## Patentansprüche

1. Vorrichtung zum Verpacken von Zigaretten oder ähnlichen stabförmigen Gegenständen in eine quaderförmige Packung mit wenigstens einem Inneneinschlag (Stanniol-Zuschnitt 21) und einem Packungseinschlag (Papier-Zuschnitt 2), in der die Zigaretten entsprechend dem Pakkungsinhalt als Zigarettengruppe (23) bzw. als Stanniolblock (24) mehrere aufeinanderfolgende Förderorgane (66, 67, 68) durchlaufen, wobei die Förderorgane für den Stanniolblock (24) als Revolver (67, 68) ausgebildet sind, von denen mindestens einer (68) Taschen (91) aufweist, in welchen Faltungen der Zuschnitt (22) durchführbar sind, wobei die Stanniolblöcke (24) in den Taschen (91) eine solche Lage einnehmen, dass eine breite Fläche (25) radial nach aussen weist und wobei die Zigarettengruppen (23) und/oder die Stanniolblöcke (24) in Tangentialrichtung (Umlaufrichtung) der Revolver (66, 67, 68) von einem zum anderen übergebbar sind, dadurch gekennzeichnet, dass die Zigaretten entsprechend dem Packungsinhalt gruppenweise einem Magazin (35) oder dergleichen entnehmbar sind, dass die Taschen (74,71) der Revolver (67, 68) die Zigarettengruppen (23) bzw. Stanniolblöcke (24) jeweils im Bereich ihrer breiten Fläche (25) sowie im Bereich der beiden schmalen Seitenflächen (27, 28) umfassen, wobei die Taschen (74, 91 ) in bezug auf die radiale Tiefe veränderbar sind bis zur bündigen Stellung eines Bodens (Bodenteil 76) der Tasche (74, 91) mit der äusseren Mantelfläche des Revolvers (67, 68), und dass die Zigarettengruppen (23) oder die Stanniolblöcke (24) oder (fertige) Weichpackungen (20) durch ortsfeste Führungsorgane (Überführungs- und Haltesteg 90 oder 94) von der Tasche eines Revolvers in die des nächsten förderbar sind.

2. Vorrichtung nach Anspruch 1, dadurch gekennzeichnet, dass die Taschen (74, 91) durch einen in Radialrichtung unbewegbaren Bodenteil (76) und durch in Radialrichtung hierzu bewegbare Seitenteile (77) mit Begrenzungen der Taschen (74, 91) zu beiden Seiten des Bodenteils (76) gebildet sind.

3. Vorrichtung nach Anspruch 2, dadurch gekennzeichnet, dass die Taschen (74, 91) hinsichtlich ihrer Abmessungen in Radialrichtung (Tiefe der Tasche) bei Aufnahme und Abgabe des Tascheninhalts (Zigarettengruppe 23, Stanniolblock 24 od.dgl.) veränderbar sind, derart, dass die Seitenteile (77) bzw. deren Segmentteile (78, 79) den Bewegungen der Zigarettengruppe (23), Stanniolblöcke (24) od. dgl. in Radialrichtung folgen.

4. Vorrichtung nach einem der Ansprüche 1-3, dadurch gekennzeichnet, dass die die Taschen 74, 91) begrenzenden Teile (Bodenteil 76, Seitenteile (77) mit Saugbohrungen (86, 87) zum Halten der Zuschnitte versehen sind.

5. Vorrichtung nach einem der Ansprüche 1-4, dadurch gekennzeichnet, dass die Revolver (66, 67 bzw. 67, 68) jeweils kontinuierlich umlaufend und gegenläufig angetrieben sind.

## Revendications

1. Dispositif pour l'emballage de cigarettes ou d'objets en forme de barre semblables, dans un emballage parallélépipédique rectangle comportant au moins une enveloppe intérieure (d'écoupe de feuille d'étain 21) et une enveloppe d'emballage (découpe de papier 22), dans lequel les cigarettes passent par plusieurs organes de transport successifs (66, 67, 68) sous forme de groupe de cigarettes (23) ou de bloc en feuille d'étain (24) suivant le contenu du paquet, les organes de transport du bloc en feuille d'étain (24) étant des tourelles (67, 68) dont au moins une (68) présente des poches (91) dans lesquelles peuvent être exécutés des pliages des découpes (22), les blocs en feuille d'étain (24) occupant dans ces poches (91 ) une position telle qu'une face large (25) soit dirigée vers l'extérieur radialement, et les groupes de ciagarettes (23) et/ou les blocs en feuille d'étain (24) pouvant être transférés de l'une à l'autre des tourelles (66, 67, 68) dans la direction tangentielle (direction de rotation) de celles-ci, caractérisé par le fait que les cigarettes sont prenables par groupes en fonction du contenu du paquet dans un magasin (35) ou un élément semblable, que les poches (74,71) des tourelles (67, 68) enserrent les groupes de cigarettes (23) ou les blocs en feuille d'étain (24) dans la zone de leur face large (25) et dans la zone de leurs deux faces latérales étroites (27, 28), les poches (74, 91) étant modifiables en ce qui concerne leur profondeur radiale jusqu'à ce qu'un fond (partie fond 76) de la poche (74, 91) affleure la surface latérale extérieure de la tourelle (67, 68), et que les groupes de cigarettes (23) ou les blocs en feuille d'étain (24) ou les paquets souples (terminés) (20) peuvent être transportés de la poche d'une tourelle à celle de la tourelle suivante par des organes de guidage fixes (barrette de transfert et de retenue 90 ou 94).

2. Dispositif selon la revendication 1, caractérisé par le fait que les poches (74, 91 ) sont formées d'une partie fond (76) immobile en direction radiale et de parties latérales (77) mobiles par rapport à elle en direction radiale, avec des limitations des poches (74, 91) des deux côtés de la partie fond (76).

3. Dispositif selon la revendication 2, caractérisé par le fait que les poches (74, 91) sont modifiables en ce qui concerne leurs dimensions en direction radiale (profondeur de la poche) à la réception et l'émission de leur contenu (groupe de cigarettes 23, bloc en feuille d'étain 24 ou autre) de façon telle que les parties latérales (77) ou leurs parties segments (78, 79) suivent les mouvements du groupe de cigarettes (23), des blocs en feuille d'étain (24) ou autres en direction radiale.

4. Dispositif selon l'une des revendications 1 à 3, caractérisé par le fait que les parties limitant les poches (74, 91 ) (partie fond 76, parties latérales 77) sont pourvues de trous d'aspiration (86, 87) pour la fixation des découpes.

5. Dispositif selon l'une des revendications 1 à 4, caractérisé par le fait que les tourelles (66, 67 et 67, 68) sont entraînées de façon à tourner de façon continue et en sens contraires.

## Claims

1. Apparatus for packing cigarettes or similar rodlike objects in a rectangular parallelepipedal pack with at least one inner lining (tin foil blank 21) and a pack lining (paper blank 2), in which the cigarettes travel according to the contents of the pack as a group of cigarettes (23) or as a tin foil block (24) through several successive conveying members (66, 67, 68), in which case the conveying members for the tin foil block (24) are constructed as turrets (67, 68) wehreof at least one (68) comprises holders (91), in which folding of the blanks (22) can be carried out, in which case the tin foil blocks (24) assume such a position in the holders (91 ) that a broad surface (25) points radially outwards and in which case the cigarette groups (23) and/or the tin foil blocks (24) can be transferred in the tangential direction (direction of rotation) of the turrets (66, 67, 68) from one to the other, characterised in that according to the contents of the pack, the cigarettes can be removed in groups from a magazine (35) or the like, that the holders (74, 71 ) of the turrets (67, 68) surround the cigarette groups (23) or tin foil blocks (24) respectively in the region of their wide surface (25) and in the region of the two narrow side faces (27, 28), in which case the holder (4, 91) can be varied with respect to the radial depth as far as the flush position of a base (bottom part 76) of the holder (74, 91) with the outer surface of the turret (67, 68) and that the cigarette groups (23) or the tin foil blocks (24) or (finished) soft packs (20) can be conveyed by stationary guide members (transfer and retaining web 90 or 94) from the holder of one turret into the holder of the next.

2. Apparatus according to Claim 1, characterised in that the holders (74, 91 ) are formed by a bottom part (76) which is not able to move in the radial direction and by side parts (77) able to move with respect thereto in the radial direction with boundaries for the holders (74,91) on both sides of the bottom part (76).

3. Apparatus according to Claim 2, characterised in that the holders (74, 91 ) can be varied as regards their dimensions in the radial direction (depth of the holder) on receiving and delivering the contents of the holder (cigarette group 23, tin foil block 24 or the like) so that the side parts (77) or their segment parts (78, 79) follow the movements of the cigarette group (23), tin foil blocks (24) or the like in the radial direction.

4. Apparatus according to one of Claims 1 to 3, characterised in that the parts defining the holders (74, 91 ) (bottom part 76, side parts 77) are provided with suction bores (86, 87) for holding the blanks.

5. Apparatus according to one of Claims 1 to 4, characterised in that the turrets (66, 67) respectively (67, 68) are each driven so that they rotate continuously and in opposite directions.
